# FASCICULE DE BREVET EUROPEEN

(11) **EP 3 530 776 B1**
(45) Date de publication et mention de la délivrance du brevet: **08.07.2020**
(21) Numéro de dépôt: 18158520.9
(22) Date de dépôt: 26.02.2018
(51) Int. Cl.: C25D 17/00, B05C 3/109, C25D 17/02, C25D 11/00, C25D 21/04, B05C 3/20, C25D 5/02, C25D 21/12, B05C 9/04

(54) **INSTALLATION ET PROCÉDÉ DE TRAITEMENT DE SURFACE LOCALISÉ POUR PIÈCES INDUSTRIELLES**
ANLAGE UND VERFAHREN ZUR LOKALISIERTEN OBERFLÄCHENBEHANDLUNG VON INDUSTRIELLEN WERKSTÜCKEN
LOCALISED SURFACE TREATMENT INSTALLATION AND METHOD FOR INDUSTRIAL PARTS

(43) Date de publication de la demande: 28.08.2019
(73) Titulaire: Cockerill Maintenance & Ingenierie S.A., 4100 Seraing (BE); IRT Antoine de Saint Exupery, 31400 Toulouse (FR)
(72) Inventeur: VANHEE, Luc, 62860 Oisy Le Verger (FR); GMUR, Daniel, 62160 Grenay (FR)
(74) Mandataire: Pronovem

(56) Documents cités:
- WO-A1-2016/071633
- FR-A1- 2 310 425
- US-A- 5 173 161

## Description

### Objet de l'invention

La présente invention se rapporte à une installation et à un procédé de traitement de surface localisé pour pièces industrielles, sur une géométrie 2D ou 3D et sur une surface prédéterminée et parfaitement bornée.

L'invention s'applique en particulier au traitement localisé de pièces aéronautiques de grandes dimensions et notamment à la réparation locale du traitement de surface préexistant de pièces ayant été soudées par friction (FSW pour « Friction Stir Welding »).

L'invention peut également s'appliquer dans tout secteur industriel où un traitement de surface localisé doit être réalisé, que ce soit dans le domaine de la production (nouvelle fabrication) ou celui de la réparation (maintenance).

### Arrière-plan technologique et état de la technique

Il est connu dans bon nombre d'applications, qu'elles ressortent du domaine de l'automobile ou de l'aéronautique notamment, que le traitement de surface de pièces, et notamment de pièces de grandes dimensions, peut être réalisé avant l'assemblage des pièces entre elles. Par exemple, les pièces peuvent subir un ensemble de traitements en vue d'améliorer leur protection ou de fonctionnaliser leur surface avant d'être assemblées par boulonnage ou rivetage. Ces traitements sont réalisés généralement par trempage des pièces dans un ou plusieurs bains successifs contenant les produits de traitement, en vue d'obtenir un revêtement qualifié et conforme au domaine d'utilisation de la pièce. Une séquence de traitement peut par exemple être constituée des étapes successives de : dégraissage, rinçage, décapage, rinçage, traitement de conversion, rinçage, passivation, rinçage et séchage.

Ainsi, dans le domaine particulier de l'aéronautique, le poids des pièces et assemblages est une contrainte importante. Afin de diminuer sensiblement le poids des avions, l'assemblage par boulonnage ou rivetage peut avantageusement être remplacé notamment par la technique de soudage par friction (FSW). Cette technique permet d'assembler deux pièces à l'état solide, grâce à un outil non-consomptible et sans faire fondre le matériau des pièces à assembler. L'inconvénient de cette technique est la détérioration du revêtement de surface de chaque pièce au voisinage de la soudure réalisée par friction, suite à la réalisation de la soudure elle-même et/ou à son nettoyage.

Ainsi, si une partie de la surface doit être réparée ou retouchée, il serait intéressant de pouvoir exécuter sur cette portion le même traitement que celui défini lors de la fabrication. Il faut donc appliquer un traitement de surface localisé utilisant une succession de solutions chimiques appliquées aux bonnes concentrations et aux bonnes températures, localement, là juste où cela est nécessaire, et sur une surface pouvant avoir une géométrie complexe à trois dimensions. Une solution est de développer une cellule de traitement adaptée à la géométrie et aux dimensions de la pièce, cette cellule devant être compatible mécaniquement et chimiquement avec différentes solutions et devant assurer une parfaite étanchéité.

Le document WO 2016/071633 A1 (ou FR 3 027 826 A1) décrit un système et un procédé de traitement local de surface de pièces industrielles. Selon cette technique, la pièce assemblée peut être traitée localement aux endroits détériorés. Le système divulgué comprend une pluralité de réservoirs comprenant des produits chimiques de traitement, ainsi que des cellules de traitement, appelées « boîtes à bain », permettant de délimiter un espace étanche localisé sur la pièce à traiter. Un circuit de pression commandé comprenant un ensemble de vannes permet d'alimenter les cellules avec les produits de traitement contenus dans les différents réservoirs. De cette manière, une pièce peut être traitée localement, revêtue ou peinte avec des produits identiques à ceux utilisés dans les techniques de trempage par bain de pièces entières. Cette technique permet de ne pas mettre en péril la qualité et les éventuelles certifications du traitement par rapport à un trempage par bain, dans le cas de pièces soudées après ce traitement de surface des pièces individuelles par bain.

Il n'existe dans l'état de la technique aucune installation industrielle et automatisée de ce type, permettant de reproduire la succession de traitements de surface élaborés lors de la fabrication initiale de la pièce. Les solutions existantes consistent généralement en une préparation mécanique avec ou sans apport de matière et une peinture locale. Elles peuvent également mettre en œuvre un traitement de surface alternatif et donc moins performant, appliqué manuellement, soit au pinceau soit au tampon (exemple : électrolyse avec Dalistick™). Dans ce cas la zone traitée n'est pas couverte de manière étanche et il s'ensuit des écoulements qui génèrent des pertes de solutions et qui peuvent polluer ou altérer les zones adjacentes à la zone qui nécessite le traitement. Ce traitement est par exemple un traitement de passivation qui peut également promouvoir l'adhérence de la peinture qui va recouvrir la zone. Dans le cas où il faut faire suivre impérativement différents traitements chimiques successifs, cela est réalisé en plusieurs étapes, pas dans le même appareil et généralement de manière non automatisée.

Le document US 5,173,161 A se rapporte à un dispositif et un procédé d'utilisation du dispositif pour appliquer et/ou enlever un revêtement sur des pièces de fabrication. Le dispositif comprend un dispositif de transport de fluide et un conteneur adapté pour recevoir les pièces de fabrication. Le conteneur comporte une ligne d'entrée connectée à une source de fluide, une ligne de sortie reliant le conteneur à la source de fluide, la source de fluide étant positionnée sous le dispositif de transport, et un dispositif de commande reliant les lignes d'entrée et de sortie à la source de fluide. Le dispositif de transport est une pompe à vide incorporée dans la ligne de sortie du conteneur.

### Buts de l'invention

La présente invention vise à apporter une solution pour le traitement local de pièces industrielles de grandes dimensions (typiquement jusqu'à 10 mètres de long), dont une partie a été localement détériorée à la suite d'un procédé tel que le soudage.

En particulier, l'invention vise à développer un appareillage présentant des cellules ayant une étanchéité parfaite pour permettre localement une reproduction exacte du protocole de traitement de surface décrit par les fabricants d'avions (par ex. AIPI 02-01-003 d'Airbus).

Un autre but particulier de l'invention est de développer un équipement et des cellules capables de réaliser localement un traitement de surface avec les paramètres adéquats de solution et de réaliser un traitement de surface électrolytique tel qu'une anodisation, dans un contexte de contraintes suivant : changement rapide de température (de la température ambiante à 70°C par exemple et vice versa), utilisation de solutions corrosives (acides, alcalines, etc.), traitement de pièces longues et étroites, à forme 2D ou même 3D, distribution de courant et isolation électrique dans le cas du traitement électrolytique, traitement rapide (remplissage, vidange) du fait du passage d'un grand nombre de solutions (par ex. > 10) dans les cellules et enfin nécessité d'étanchéité dans un contexte de dilatation thermique.

Un autre but encore de l'invention est d'assurer l'intégration d'un système spécifique de traitement complexe dans une ligne de production industrielle, continue ou à traitement par bains successifs.

Un autre but de l'invention est de concevoir un équipement qui permette un traitement équivalent au traitement au tampon, mais qui, en étant étanche, évite la pollution de l'environnement par les produits de traitement et permet la protection des surfaces adjacentes sur la pièce vis-à-vis des coulures, ainsi que la protection de l'utilisateur.

Un autre but de l'invention est une utilisation à la fois en fabrication et dans les opérations de maintenance ou de réparation locale, soit sur deux faces simultanément, soit sur une seule surface à la fois.

### Principaux éléments caractéristiques de l'invention

Un premier aspect de la présente invention se rapporte à une station de traitement localisé de surface d'une pièce industrielle à traiter comprenant :
- au moins une chambre de traitement formée d'une cellule ou de deux demi-cellules, chaque cellule ou demi-cellule comportant des moyens de positionnement et étant adaptée pour délimiter un espace étanche entre les parois de ladite cellule ou demi-cellule et une partie ou face respective de la pièce à traiter, la cellule ou chaque demi-cellule comprenant une paroi présentant une ouverture adaptée pour couvrir la partie ou face correspondante de la pièce à traiter, l'ouverture de la cellule ou demi-cellule étant délimitée par un joint continu d'étanchéité ;
- une pluralité de cuves de stockage aptes à contenir chacune un fluide de traitement ;
- un circuit d'alimentation et de vidange de la chambre de traitement reliant chaque cuve de stockage à la chambre de traitement pour alimenter la chambre de traitement avec les fluides de traitement respectifs ;
caractérisée en ce que :
- la station de traitement comprend un système de mise en dépression par rapport à la pression atmosphérique de la chambre de traitement et du circuit d'alimentation et de vidange permettant l'alimentation, respectivement la vidange, de la chambre grâce, lors de ladite mise en dépression, à l'aspiration de fluide de traitement à travers le circuit d'alimentation et de vidange depuis les cuves de stockage jusqu'à la chambre de traitement, respectivement grâce, lors de la mise à pression atmosphérique du circuit d'alimentation et de vidange, au retour par gravité du fluide de traitement vers les cuves de stockage, qui sont situées à un niveau plus bas que la chambre de traitement ;
- l'espace étanche délimité entre les parois de ladite cellule ou demi-cellule et une partie ou face respective de la pièce à traiter est assuré par un joint d'étanchéité gonflé à l'air à une pression comprise entre 0 et 5 bar, de préférence entre 1 et 2 bar, une fois que les moyens de positionnement de la cellule ou de chaque demi-cellule ont positionné cette (ces) dernière(s) à quelques dixièmes de mm de la surface de la pièce à traiter.

Selon des formes d'exécution préférées de l'invention, la station de traitement localisé comprend en outre une des caractéristiques suivantes ou une combinaison appropriée des caractéristiques suivantes :
- la cellule ou chaque demi-cellule est réalisée en un métal revêtu sur les surfaces en contact avec les fluides par un revêtement apte à résister à la corrosion des fluides et aux températures de fonctionnement ; elle peut également être réalisée en matériaux synthétiques comme par exemple le polypropylène ou le PVDF ;
- le joint continu d'étanchéité est un joint gonflable à lèvres, de préférence réalisé en EPDM ;
- le système de mise en dépression de la chambre comprend au moins une pompe à vide, une vanne casse-vide pour la mesure et la régulation du vide et un pot tampon ou ballon de régulation du vide, le pot tampon étant relié à la pompe à vide par un condenseur qui condense les vapeurs générées par la dépression ;
- la pompe à vide est une pompe centrifuge à anneau liquide ;
- le circuit d'alimentation et de vidange comprend des conduites calorifugées ;
- la chambre de traitement comprend des moyens d'agitation du fluide de traitement dans l'espace étanche ;
- la cellule ou chaque demi-cellule comprend une électrode pour un traitement électrochimique de la pièce à traiter ;
- elle comprend un portique manipulateur apte à transporter la pièce d'un support de dépose d'une station précédente vers un support de dépose de la station de traitement, grâce à un diamètre variable qui lui permet de s'approcher de la pièce sans la toucher et à des ventouses qui permettent le contact et le maintien par dépression de la pièce (2) avec ledit support de dépose (11).
- elle comprend une structure, permettant d'escamoter et de positionner la cellule ou les demi-cellules de traitement, munie d'une pluralité de de vérins de positionnement qui permettent de positionner la cellule ou les demi-cellules de chaque côté et à proximité de la pièce à traiter et éventuellement des vérins d'application de la cellule ou des demi-cellules sur la pièce à traiter en vue de réaliser la chambre étanche, le cas échéant par prise en étau ;
- elle est conçue pour appliquer un traitement de surface localisé sur des pièces industrielles de grande dimension présentant des excroissances appelées oreilles réalisées à chaque extrémité de soudure, lesdites oreilles étant centrées sur l'axe de soudure et permettant le départ et la fin de soudure, lesdites oreilles se présentant soit avec une partie amovible à détacher et utilisable comme éprouvette, par exemple pour effectuer un contrôle non destructif, soit comme partie restante dans laquelle un perçage peut être effectué pour permettre une communication fluidique entre les demi-cellules ;
- l'étanchéité de la chambre de traitement est assurée par le joint continu d'étanchéité longitudinalement de chaque côté de la soudure et sur la partie restante des oreilles aux extrémités de la soudure.

L'invention concerne également une ligne de production de pièces industrielles comprenant une première station d'assemblage des pièces comprenant une étape de soudage, une seconde station de contrôle non destructif des soudures réalisées, une station de traitement localisé des pièces selon la description ci-dessus et une station finale d'inspection des pièces traitées.

Un second aspect de la présente invention se rapporte à un procédé de traitement localisé de surface d'une pièce industrielle à traiter mettant en œuvre la station de traitement décrite ci-dessus, caractérisé par les étapes suivantes :
- établissement d'un niveau de dépression dans le système de mise en dépression, à une valeur inférieure de maximum 500 mbar, de préférence 200 mbar et de préférence encore 100 mbar, à la pression atmosphérique ;
- ouverture des vannes et remplissage par aspiration du pot tampon ou ballon de régulation de vide jusqu'à un niveau prédéterminé avec un fluide de traitement provenant d'une cuve de stockage ;
- mise en circulation par pompage du fluide de traitement provenant d'une cuve de stockage et remplissage de la chambre de traitement ;
- traitement de la pièce à traiter ;
- arrêt de la circulation du fluide de traitement ;
- arrêt de la mise en dépression, remise à la pression atmosphérique et vidange par gravité du fluide de traitement vers la cuve de stockage.

Avantageusement, le procédé est répété pour les traitements avec différents fluides, éventuellement entrecoupés de rinçages, de manière à constituer un cycle de traitement.

De préférence, en fin de cycle de traitement, les zones traitées de la pièce sont séchées par de l'air séché et chauffé pendant environ 5 minutes.

Un troisième aspect de la présente invention se rapporte à une utilisation du procédé décrit précédemment, dans un processus de fabrication pour assurer une fonctionnalité ou un assemblage additionnel, ou encore lors d'une opération de maintenance ou de réparation d'une pièce déjà en usage.

Typiquement l'invention propose une installation de traitement qui est destinée à traiter localement une zone présentant une soudure par friction de largeur +/-30 mm sur une pièce de grande taille pouvant aller jusqu'à 6 et même 10 m de longueur.

L'installation selon l'invention comporte donc au moins une cellule (dans le cas d'une seule face de pièce à traiter) ou deux demi-cellules (dans le cas de deux faces de pièce à traiter) applicable(s) au moyen de vérins, ou tout autre dispositif adéquat d'application, autour de la soudure, le cas échéant une demi-cellule de chaque côté de la pièce, la pression et l'application des cellules étant contrôlées. Un vide partiel est avantageusement établi dans la cellule ce qui permet de remplir et vider celle-ci rapidement avec les produits adéquats. Ainsi, en cas de fuite, l'air ambiant rentre dans la cellule et la sortie de produit est évitée. La cellule sera de préférence constituée d'acier revêtu ou d'aluminium revêtu pour avoir un coefficient de dilatation thermique identique ou similaire à celui de la pièce à traiter, le revêtement étant déposé sur les surfaces en contact avec le fluide, pour résister aux différentes solutions utilisées et aux températures des procédés utilisés. Si l'un des traitements prévus est électrochimique (par ex. anodisation), la cellule sera pourvue d'électrodes spécifiques compatibles avec les différentes solutions passant dans la cellule. Cette installation permet à la fois les traitements chimiques et électrochimiques, de même que le séchage des cellules et des pièces traitées avant ouverture des cellules. Dans ce cas, les cellules ou demi-cellules devront être isolées électriquement. Le revêtement ou le choix des matériaux de construction des cellules ou demi-cellules peuvent remplir ce rôle.

### Brève description des figures

La figure 1 représente un exemple de pièce d'avion à traiter avec l'installation et le procédé de l'invention ainsi que la localisation de cette pièce au niveau de la carlingue d'un Airbus A320.
La figure 2 représente une vue d'ensemble d'une forme d'exécution de station industrielle de traitement local selon l'invention.
La figure 3 représente une forme d'exécution pour le support de la station de dépose et le portique de transport.
La figure 4 représente une forme d'exécution d'un système de mise en dépression des chambres ainsi qu'un ballon de régulation du vide.
La figure 5 représente une forme d'exécution de la chambre de traitement comprenant une demi-cellule inférieure et une demi-cellule supérieure et des vérins de positionnement ainsi que des vérins d'application des cellules.
La figure 6 représente une vue de détail d'une demi-cellule avec ses vérins de positionnement et d'application.
La figure 7 représente une forme d'exécution des demi-cellules avec joints gonflables localisés dans celles-ci.
La figure 8 représente une vue de détail correspondant à la figure 7.
La figure 9 est une vue en perspective d'une demi-cellule selon l'invention comportant une électrode d'anodisation incorporée.
La figure 10 représente schématiquement les oreilles localisées aux extrémités des soudures, avant et après suppression des éprouvettes.
La figure 11 est le schéma d'implantation des joints sur la partie restante des oreilles (avec un exemple montrant deux joints différents selon une largeur plus ou moins grande de la chambre).

### Description détaillée de l'invention

La solution proposée consiste en une cellule de traitement dans laquelle seront reproduits les traitements successifs identiques et selon le même mode opératoire que ceux utilisés lors de l'élaboration initiale de la pièce. L'invention concerne la mise en œuvre de cette solution. Cette solution peut être appliquée soit sur une seule face, soit sur plusieurs faces, comme par exemple de part et d'autre d'une paroi. Elle peut être appliquée lors d'une opération de maintenance ou de réparation de la pièce déjà en usage (par exemple une retouche sur la surface du fuselage d'un avion). Mais elle peut également être réalisée lors d'un processus de fabrication comme par exemple dans le cas où une partie de la ou des surfaces déjà traitées préalablement nécessite une modification locale pour assurer une fonctionnalité additionnelle ou un assemblage.

L'originalité qui fait l'objet de cette invention ne se trouve pas exclusivement dans l'équipement permettant ce traitement, déjà connu en partie et notamment décrit dans WO 2016/071633 A1, mais également dans la mise en œuvre de la solution. Selon l'invention, l'équipement est prévu et est conçu pour travailler à une pression inférieure à la pression atmosphérique. Le niveau de dépression est suffisant pour contribuer à l'étanchéité du dispositif et permettre, en cas de rupture locale du système d'étanchéité mécanique de la cellule, de générer une entrée d'air plutôt qu'une fuite de fluide vers l'extérieur, l'air étant par la suite séparé des solutions. Mais le niveau de dépression doit être suffisamment faible pour limiter l'évaporation d'une partie des solutions et plus particulièrement quand celles-ci doivent être chaudes.

La partie évaporée est alors condensée et peut être retournée dans les stockages de solutions. Pour assurer l'étanchéité sur une pièce de géométrie complexe pouvant être tridimensionnelle, l'invention propose avantageusement un joint gonflable éventuellement remplaçable pour certaines applications par un autre type de joint (o-ring ou en « note de musique » par exemple). Ce joint va permettre un effort limité sur la surface de la pièce tout en épousant sa géométrie. Il va en outre permettre de venir arrêter/localiser le corps de la cellule à quelques dixièmes de mm de la surface de la pièce et par gonflage venir combler cet écart. Il offre une surface pouvant être plane avec éventuellement ou une plusieurs lèvres assurant l'étanchéité et pour finir, en cas de surface non continue, et quand la discontinuité représente quelques dixièmes de mm, il permet de combler une partie de l'orifice ainsi généré et limite l'entrée d'air possible dans le système.

Selon un exemple d'exécution, la solution proposée consiste à reproduire sur un cordon de soudure, qui peut aller jusqu'à 6 m de long et 22 mm de large, le traitement de préparation et d'anodisation tels que décrits dans le document AIPS 02-01-003 d'Airbus. Dans ce cas, la cellule dans laquelle vont se succéder les différentes solutions de traitement et les rinçages intermédiaires est par exemple une cavité de 6 m de long, de 40 mm de large intérieurement ayant une profondeur d'environ 50 mm. Deux cellules similaires mais disposées symétriquement de part et d'autre de la pièce à réparer permettent de se refermer sur la pièce et traiter simultanément les deux faces du cordon de soudure. Le rayon de courbure de la pièce engendre des écarts par rapport à une surface plane de par exemple +/-0,4 mm. Les deux demi-cellules viennent se positionner à l'aide de vérins de part et d'autre de la pièce à une distance de quelques dixièmes de mm mais réglable par butées ajustables. Le dispositif est alors broché en place. L'étanchéité est par exemple assurée par un joint de préférence gonflable en EPDM de largeur 12 mm et gonflé à l'air. Ce dernier est maintenu en place sur ses 12 m de circonférence par une lèvre pincée sur le côté, entre la demi-cellule et une pièce de maintien. La pression d'air de gonflage est ajustable par exemple entre zéro et 5 bars. Une pression de 1 à 2 bars est préférée. A chaque extrémité la cellule de traitement est connectée aux réservoirs de solution chimique de manière étanche et immergée. Les deux connexions permettent une circulation du fluide dans la chambre de traitement. Ceci assure le renouvellement de la solution, la turbulence nécessaire aux traitements, l'apport calorifique nécessaire au maintien d'une température uniforme mais aussi l'évacuation des gaz entrants ou produits lors des traitements. Un jeu de vannes permet le passage d'une solution de traitement à une autre.

La dépression est assurée de préférence par une pompe centrifuge à anneau liquide, mais tout autre système de dépression peut être envisagé. La dépression est mesurée et est régulée par une vanne casse-vide. L'aspiration se fait au travers d'un pot tampon (ou ballon de régulation du vide) assurant le remplissage des deux demi-cellules et facilitant la régulation de la dépression. La pompe à vide est reliée à ce pot tampon au travers d'un condenseur permettant de condenser les vapeurs naturellement émises ou générées par la dépression.

Le cycle de travail est alors le suivant pour un traitement :
1. établissement de la dépression ;
2. ouverture des vannes et remplissage par aspiration dépressionnaire du pot tampon jusqu'à un niveau souhaité, puis ajustement de la dépression ;
3. mise en circulation du fluide de traitement ;
4. traitement proprement dit ;
5. arrêt de la circulation du fluide ;
6. arrêt du vide et retour du fluide de traitement dans l'unité de stockage appropriée.

Un tel dispositif permet également le séchage de la pièce en fin de cycle.

### Description de formes d'exécution préférées de l'invention

La présente invention propose un système de traitement local de surface, comme par exemple le traitement dans le voisinage des soudures de pièces ayant été assemblées par friction (FSW). Ces pièces, avant d'être assemblées, ont subi plusieurs traitements de surface, mais la surface située à l'emplacement de la soudure a été détériorée suite à l'assemblage par friction et à la réalisation/au nettoyage de la soudure.

Dans les applications relatives au FSW sur pièces de structure, les pièces à traiter auront généralement une dimension maximale de 10 m en longueur, 4 m en largeur (diamètre). Il s'agit par exemple de demi-tubes de même type qu'illustré (et reporté en pointillé au niveau de la carlingue d'un Airbus A320) sur la figure 1. Ici les soudures données en exemple sont longitudinales et sont des soudures 2D. Elles serviront d'illustration lors de la description de l'installation ci-dessous, sans que le caractère longitudinal ou toute autre propriété de ces soudures soit limitatif pour la portée de l'invention. Ces pièces auront généralement une épaisseur moyenne par exemple de 1,9 mm dans le cas des pièces d'avion mais pourront être plus fines ou plus épaisses localement (épaisseur variant typiquement de 1,2 mm à 6 mm dans le cas de pièces d'avion).

La conception devra facilement être transposable à d'autres dimensions et géométries, notamment des géométries complexes 3D. En effet chaque soudure pourra être différente et devra pouvoir être traitée spécifiquement par une cellule adaptée au niveau de ses dimensions et caractéristiques géométriques. Elle pourra notamment avoir plusieurs courbures.

### Ligne de production et portique manipulateur

L'installation de traitement de surface selon l'invention peut être intégrée dans une ligne de production classique, connue en soi, et adaptée au contexte industriel (avec différents flux de matières, manipulation de pièces à traiter, etc.). Par exemple, la ligne de production dans laquelle s'insert l'installation de l'invention est de préférence disposée longitudinalement, et est composée de plusieurs stations successives, généralement :
- une première station, la station d'assemblage, où les pièces sont disposées, fixées, usinées puis soudées ;
- une seconde station de contrôles non destructifs des soudures ;
- une station de traitement local 1 représentée sur la figure 2 ;
- une station finale d'inspection.

Dans la station de traitement local 1 (figure 2), chaque localisation de soudure sera « enfermée » dans une cellule étanche en vue de son traitement par différents produits ou fluides chimiques (voir ci-dessous). Les différents fluides de traitement (par exemple fluides respectifs de dégraissage, décapage, dérochage, anodisation, etc.) sont stockés dans des cuves de stockage 3A, 3B, 3C, 3D, etc. situées en contrebas de la station de traitement 1 proprement dite et sont amenés séquentiellement, les uns après les autres, par un système à vide 6 assurant la mise en dépression automatisée des cellules.

La pièce à traiter 2 est maintenue à l'aide de ventouses (non représentées) et déplacée d'une station à l'autre, en l'occurrence sur un support adapté 11 (station de dépose) situé dans la station 1, à l'aide d'un portique de transport ou manipulateur 7 (figure 3). Cet outil de transport 7 a la capacité de localiser son emplacement sur chaque station et de localiser l'emplacement de la pièce à déplacer.

Avantageusement, le portique 7 a un diamètre variable, ce qui lui permet de venir chercher la pièce 2 déposée dans la station précédente, ajusté à son plus petit diamètre avant de s'ajuster ensuite au diamètre de la pièce (son diamètre maximal) mais sans la toucher. Ce sont alors des ventouses (non représentées) en contact avec la pièce qui, par dépression, viendront « plaquer » la pièce contre les supports par exemple en Ertalon® inclus dans la structure du portique 7. Le portique 7 refermera alors la pièce à son diamètre minimal par pivot simple des parties supérieures et pourra ensuite la soulever et la transporter vers la station suivante. Le mécanisme de dépose se fait de manière similaire mais inversée.

### Pièce à traiter

La pièce à traiter 2, dont un exemple typique est représenté sur la figure 1, est un ensemble d'éléments assemblés par des soudures FSW 16 réalisées sur la station d'assemblage. Avant l'étape de soudage, les pièces 2 ont été mises en œuvre par usinage et ont subi un traitement de surface. Elles ont été par exemple dégraissées, préparées, anodisées et peintes. Par exemple, la peinture est un primaire anticorrosion et ne peut bien sûr être endommagée lors du traitement ou lors des manutentions.

Les deux faces des cordons de soudure 16 présentent donc des surfaces non traitées. Sur la face supérieure, ces zones sont par exemple mises à nu par usinage à la fraise. Sur la face inférieure, ces zones sont par exemple nues du fait d'un masquage par un scotch tape lors des traitements. Les deux soudures 16 réalisant l'ensemble seront préférablement retraitées simultanément dans la station 1.

Dans le contexte de l'invention, la pièce à traiter 2 comporte des oreilles 9, 10A, 10B, telles qu'illustrées aux figures 1, 10 et 11, dont certaines sont percées, servant à fixer ou à transporter les pièces et les perçages précis (« locatings ») servent par ailleurs à la localisation de la pièce. Des oreilles 10A, 10B sont également réalisées à chaque extrémité de la soudure 16 et sont centrées sur l'axe de celle-ci, pour permettre le départ et la fin de la soudure 16 (figures 10 et 11). Après soudure, les oreilles 10A sont partiellement découpées (en oreilles 10B) pour réaliser des coupons témoins, à des fins d'analyse (contrôle non destructif) et pour éliminer les parties impropres de soudure 16 (figure 11).

Dans la zone restante des oreilles 10B de départ et de fin de la soudure 16, des perçages pourront être réalisés. Ils permettront une communication entre les chambres de traitement et l'évacuation du liquide ou de gaz, comme expliqué ci-dessous.

### Station de traitement de surface localisé

Comme représenté sur la figure 5, deux demi-cellules, une demi-cellule supérieure 4A et une demi-cellule inférieure 4B sont positionnées en utilisation de part et d'autre de la pièce à traiter 2, de manière à créer une chambre étanche 5 centrée sur toute la longueur de la soudure 16, où on va appliquer le traitement requis.

Un traitement d'anodisation de la soudure peut aussi être effectué grâce à des électrodes 15 fournies dans les cellules 4A, 4B (voir figure 9).

Les pièces de grande taille, comme par exemple celles du domaine de l'aéronautique, peuvent aisément être traitées grâce à un tel système. Une difficulté avec les pièces peu épaisses est cependant que la pression appliquée doit être la même de chaque côté pour éviter leur déformation.

La station de traitement de surface 1 comprend la station de dépose 11 de la pièce ainsi que l'ensemble des demi-cellules de traitement 4A, 4B. Le portique manipulateur 7 place la pièce sur la station de traitement en glissant la pièce 2 entre la station de dépose 11 et les demi-cellules supérieures (non représenté).

Les demi-cellules 4A, 4B restent en place dans la station 1 mais sont escamotées quand elles ne sont pas en utilisation. Leur mouvement peut être par exemple vertical ou perpendiculaire par rapport au positionnement de la soudure, avec par exemple une course d'environ 100 mm pour les demi-cellules inférieures, et de minimum 400 mm pour les demi-cellules supérieures, celui-ci pouvant être assuré par les vérins de positionnement 12 ou tout autre montage similaire.

Comme illustré par la figure 5, d'une part des vérins de positionnement 12 permettent de positionner précisément les deux demi-cellules 4A, 4B autour de la pièce 2, ou plus exactement en mâchoire autour de la soudure 16, afin de former la chambre étanche 5. Ces vérins seront généralement au nombre de deux par demi-cellule 4A, 4B. D'autre part, des vérins d'application 17 peuvent être prévus en outre pour permettre une application précise de la chambre 5 sur la pièce 2. Ceux-ci sont illustrés sur les figures 5 et 6, à titre purement illustratif, au nombre de onze, permettant de répartir la pression de la cellule correspondante 4A, 4B sur un maximum de points pour éviter la déformation de la pièce 2. Ces vérins d'application 17 ne sont absolument nécessaires que dans le cas où le joint utilisé n'est pas un joint de gonflage c'est-à-dire dans le cas où il faut assurer un effort de compression.

### Chambre de traitement

La chambre de traitement 5 comprend avantageusement les équipements et fonctionnalités suivants afin de permettre la mise en œuvre du procédé demandé :
- des demi-cellules de traitement 4A, 4B ;
- un raccordement 14 entre demi-cellules supérieure et inférieure permettant le transfert de liquides en amont et en aval des chambres de traitement 5 (figures 7 et 8) ;
- un système de mise en dépression et de remplissage des chambres de traitement 6 (figure 4) ;
- des électrodes d'anodisation 15 et jeux de barres et redresseurs (figure 9) ;
- un système de séchage 21 de la chambre de traitement (figure 2).

Les deux demi-cellules 4A, 4B sont conçues pour permettre de recouvrir l'intégralité de la soudure 16 de la pièce, c'est-à-dire ses deux faces/côtés de part et d'autre de la pièce 2 (figure 5). Celles-ci sont alignées sur l'axe de la soudure 16 et sont placées en dessous et au-dessus de la pièce à traiter 2. Chaque chambre 5 crée une étanchéité avec la pièce à traiter 2.

L'une ou les deux cellules 4A, 4B sont avantageusement amovibles afin de permettre la dépose et la reprise de la pièce 2 sur l'outillage.

La forme intérieure de chaque demi-cellule 4A, 4B a un profil qui permet d'assurer une évacuation et un égouttage rapide des parois. Par exemple, elles ont essentiellement la forme de demi-tubes fermés à leurs extrémités par une partie de forme essentiellement sphérique. Les zones de rétention sont ainsi réduites à leur minimum. Si des zones de rétentions de l'outillage persistent, leur contenu peut alors avantageusement être aspiré au moyen d'un système venturi ou équivalent afin d'être renvoyé dans les tuyauteries d'alimentation et d'évacuation. Afin de prévenir toute trace résiduelle de liquide sur les pièces, un système de séchage détaillé ci-dessous peut être prévu.

Préférentiellement, la zone ouverte de la chambre de traitement 5 a une dimension de 45 mm de large et de 50 mm de haut. La longueur de la chambre de traitement 5 est limitée par la longueur de la pièce ainsi que par la partie restante des oreilles 10B mentionnées ci-dessus afin de réaliser un traitement sur l'entièreté de la soudure 16.

Bien que chaque demi-cellule 4A, 4B doive être adaptée à la géométrie de la pièce, sa conception sera telle qu'une diminution de section de la cellule, et en particulier de son encombrement en largeur sera toujours possible en fonction de l'évolution du procédé, ceci afin de permettre une adaptation à une soudure 16 plus étroite et de pouvoir effectuer un traitement dans un endroit confiné en largeur (voir figure 10).

De plus, la demi-cellule 4A, 4B est parfaitement étanche sur la pièce et sa vidange doit être quasiment totale. Une étanchéité, comme expliqué ci-dessous, est réalisée sur la pièce 2 ainsi que sur la partie restante des oreilles 10B. L'ensemble de l'équipement présente en outre une légère inclinaison (environ 2% de pente), pour l'évacuation de l'air lors des phases de remplissage et des liquides lors des phases de vidange. De même, l'évacuation des poches de gaz pouvant se former lors des remplissages ou lors des phases de traitement doivent être évacuées de la chambre de traitement 5 par le biais de canaux ou au besoin par le perçage de trous dans les oreilles 10A, 10B situées aux extrémités des soudures 16.

Le matériau employé pour la chambre de traitement 5 peut nécessiter l'utilisation d'un support afin de la rigidifier et accepter les contraintes mécaniques. Le choix des matériaux de la chambre 5 ainsi que son support et leur mode d'assemblage tiennent préférentiellement compte de la dilatation thermique différentielle des matériaux et de leur résistance chimique.

Par exemple, le choix du polypropylène pour le matériau de la chambre provoque un allongement de celle-ci de 45mm à une température de 60°C. Ainsi, la demi-cellule 4A, 4B pourra être laissée libre sur la pièce ou à l'inverse contrainte sur son support pour réduire ces phénomènes de dilatation. Les contraintes provoquées par cette dilatation contenue devront être prises en compte dans le dimensionnement des composants. La cellule sera alternativement et de préférence constituée d'acier revêtu ou d'aluminium revêtu pour avoir un coefficient de dilatation thermique identique ou similaire à celui de la pièce à traiter, avec par exemple un revêtement sous forme de Halar®.

Les cuves 3A à 3D sont munies de toute l'instrumentation nécessaire au fonctionnement autonome de la chambre 5 (températures, niveaux, pH, conductivité entre autres seront mesurés individuellement pour chacun des produits utilisés).

### Le raccordement des cellules supérieure et inférieure

Les boîtes de raccordement 14 des chambres de traitement 5 permettent de faire la jonction entre les demi-cellules supérieures et les demi-cellules inférieures en amont et en aval de celles-ci et ainsi, au départ d'un conduite commune, alimenter (ou vidanger) les deux demi-cellules en même temps et avec la même solution. Le système de raccordement 14 des chambres doit permettre une connexion étanche entre les deux demi-cellules 4A, 4B. Préférentiellement, ce système 14 ne nécessite pas d'intervention humaine pour sa mise en place. Seule une intervention peut être requise pour le verrouillage de celui-ci.

Les raccords entre les chambres 5 auront une étanchéité assurée par des joints 13 (figures 7, 8 et 9). Des joints gonflables 13 peuvent avantageusement être utilisés pour assurer cette fonction.

Le système de raccordement 14 assure également les fonctions de remplissage en amont des deux demi-cellules 4A, 4B et doit permettre l'évacuation de bulles d'air dans les chambres de traitement 5 en aval.

Une autre fonction du système de raccordement 14 est d'assurer une bonne répartition des débits entres les demi-cellules supérieure et inférieure. L'utilisation de diaphragmes peut être requise ou tout autre système permettant d'assurer cette répartition. Les débits entre les demi-cellules de traitement 4A, 4B devant être identiques, un orifice est prévu, permettant de contrôler et d'ajuster cette répartition des débits. Une mesure de débit commune à tous les produits devant circuler dans les chambres de traitement 5 peut être mise en place.

### Système de mise en dépression et de remplissage des chambres de traitement

Lors du remplissage de l'installation, les chambres de traitement 5 réalisées par le raccordement des cellules 4A, 4B sont mises en dépression afin de permettre leur remplissage avec les différents liquides provenant des cuves de stockage 3A, 3B, etc. Les pompes de circulation ne sont pas utilisées dans cette étape. Un ballon ayant la fonction de vase d'expansion 18 est placé à un niveau plus élevé que celui des chambres de traitement 5 (figures 2 et 4). Ce ballon de régulation du vide 18 comporte divers équipements, dont une connexion à un système générant la dépression 6 dans l'ensemble des cellules, des tuyauteries 19 qui permettent de faire le vide dans le circuit et des raccords de fluides. La dépression réalisée permet le remplissage de l'ensemble et la montée du liquide dans ce réservoir 18.

Une fois l'installation remplie, les pompes de circulation prennent le relais pour la phase de traitement (non représenté). Celles-ci sont installées en aval des cellules de traitement 5 pour maintenir une légère dépression durant le traitement. Le vase d'expansion 18 permet aussi l'évacuation de l'air résiduel ou le gaz produit par le traitement de la pièce 2.

Le système générant la dépression 6 peut être réalisé sous forme de pompe volumétrique ou de pompe à vide, capable d'assurer la dépression voulue, et est connectée aux demi-cellules 4A, 4B par une tuyauterie 19 au travers du vase d'expansion 18 et équipée d'une vanne d'isolement automatique. Une vanne de mise à l'air libre est également installée sur ce réservoir.

Préférentiellement, une fonction de contrôle de niveau est installée sur le réservoir d'expansion 18. Lors de la phase de remplissage, le fluide doit atteindre un certain seuil avant de permettre le démarrage des pompes de circulation. Ensuite, le niveau de fluide est contrôlé en permanence durant le cycle de traitement afin d'assurer un bon dégazage des chambres.

Une fonction de mesure de pression dans ce ballon 18 ou au niveau des chambres de traitement 5 peut également être installé. Celle-ci contrôle la bonne mise en dépression lors de la phase de remplissage ainsi que la vérification de la mise en dépression de l'installation durant les phases de traitement.

Une fois le cycle de traitement terminé, l'ensemble des chambres 5, le vase d'expansion 18 et les tuyauteries 19 sont remises à l'air libre. L'ensemble se vidange par gravité, hors zones de rétention.

Les rejets du groupe de pompage sont canalisés vers un système de traitement des effluents gazeux.

Les équipements en contact avec la pièce à traiter 2 et les parties de circuits communs aux différentes solutions de traitement et aux eaux de rinçage ont de préférence la capacité de se vider totalement sans laisser aucun volume mort. Cette vidange peut se faire par gravité (stockage en fosse sous le niveau des cellules de traitement) mais peut aussi être assisté (par air comprimé par exemple).

### Définition des gammes de traitement

L'équipement selon l'invention peut être utilisé en régime stationnaire (donc sans circulation) mais une agitation forcée peut aussi être mise en œuvre, ayant pour but d'uniformiser les traitements mais aussi d'amener les calories nécessaires au chauffage rapide et au maintien en température de la chambre 5 et de la pièce à traiter 2. Cette agitation se fera par le cisaillement et la turbulence de l'écoulement. Une vitesse débitante supérieure à 1 m/s sera alors de préférence assurée dans les demi-cellules 4A, 4B. Une alternative pourra compléter ce dispositif en plaçant tout au long de la demi-cellule des promoteurs de turbulence. Dans ce cas précis, on veillera à ne pas perturber localement le champ électrique nécessaire à l'anodisation.

Préférentiellement, les pertes thermiques sont minimisées grâce à des conduites calorifugées. Les épaisseurs de calorifugeage ne dépassent pas 25 mm afin de ne pas gêner par leur encombrement, et éviter ainsi l'ajout d'une masse calorifique importante gênant les changements de température du fait de son inertie. Les cuves de température excédant 45°C sont également calorifugées. De manière générale toute surface dont la température peut atteindre ou dépasser 50°C sera calorifugée de la sorte. Par contre, les demi-cellules 4A, 4B ne sont pas forcément calorifugées.

Les chauffages seront dimensionnés de sorte à assurer l'uniformité de température dans les cuves de stockages 3, dans les conduites 22, 23 et les cellules 4A, 4B durant tout le temps de traitement et ceci pour les valeurs les plus élevées. Lors de la mise en régime, les écarts ne devront pas dépasser un total de 5°C par rapport à la valeur visée alors que les variations seront de +/- 2°C en régime stationnaire.

### Electrodes d'anodisation

Les cellules 4A, 4B peuvent être équipées d'électrodes 15 permettant l'anodisation ou tout autre traitement électrochimique de la pièce à traiter (figure 9). Ces électrodes 15 sont par exemple en graphite, en plomb ou en inox, avec une préférence pour le graphite, et placées à l'intérieur de la chambre de traitement 5.

La forme des électrodes 15 ne doit pas bloquer le flux de liquide dans les demi-cellules 4A, 4B mais peut participer à l'augmentation des turbulences dans celles-ci. Le profil de ces électrodes 15 ne doit préférentiellement pas présenter de zones de rétention. Pour ce faire, celles-ci peuvent par exemple être de forme plate, cylindrique ou sous forme de grille. Selon la forme d'exécution représentée sur la figure 9, les électrodes sont plates et de section triangulaire.

Les électrodes 15 seront avantageusement constituées de morceaux adjacents permettant de compenser la dilatation des matériaux.

Les électrodes d'anodisation 15 sont par exemple alimentées par un redresseur avec un courant continu et lissé, pour permettre l'anodisation de deux chambres de traitement 5 (non représenté). Les électrodes 15 sont raccordées entre elles électriquement par un matériau conducteur à l'extérieur de la chambre de traitement 5. Les électrodes 15 doivent être remplaçables individuellement sans devoir démonter l'ensemble des connexions.

Les électrodes 15 assurent une densité de courant uniforme sur les deux faces de la pièce et une répartition identique entre les deux demi-cellules 4.

Pour un résultat optimal, le traitement doit être uniforme sur toute la longueur de la pièce et sur toute la largeur traitée, et est identique sur les deux faces inférieure et supérieure. La distance électrodes-zones à revêtir est de préférence uniforme et suffisante pour assurer l'uniformité de l'épaisseur de dépôt.

### Système de séchage des chambres de traitement

Après traitement et avant ouverture des demi-cellules 4A, 4B, un séchage des zones traitées de la pièce 2 est réalisé en fin de cycle de traitement. L'utilisation d'air séché et chauffé sera privilégiée afin d'augmenter l'efficacité du traitement. Le séchage est réalisé de préférence en environ 5 minutes. Le composant principal de ce système est un réchauffeur d'air permettant simultanément d'augmenter la capacité d'échange de l'air avec l'humidité contenue dans les chambres de traitement.

Si nécessaire, le système de séchage peut être complété d'un déshydratateur d'air par absorbants solides tels que gel de silice ou tamis moléculaire. L'air véhiculé au travers de ce déshumidificateur passe sur un plateau afin d'être séché. Le plateau, support de l'absorbant solide, est divisé en deux secteurs. L'un permet la déshumidification de l'air et le second la régénération de l'absorbant avec un flux d'air sec voire réchauffé. Le support est généralement tournant pour permettre le recyclage de l'absorbant en continu.

En complément de ce séchage, d'autres solutions peuvent être nécessaires afin d'assurer l'évacuation de gouttes résiduelles sur les pièces et les outillages. Des soufflages complémentaires ou des gouttières amovibles peuvent être nécessaires afin de ne pas avoir d'eau résiduelle sur la pièce avant ou pendant son transfert vers le poste suivant.

Le séchage se limitera aux chambres de traitement 5 à l'exclusion des nourrices et de toute zone de rétention de liquide. Ceci permettra de limiter le volume d'eau à évacuer aux chambres de traitement 5 (zones qui s'ouvriront lors des phases de déplacement de la pièce).

Les rejets d'air de séchage en sortie de la chambre 5 contenant de la vapeur d'eau sont envoyés directement dans un laveur de buées 6 avant d'être évacués. Les matériaux utilisés doivent être compatibles avec les températures du système. Une manchette ou un pare-flamme pourra être installé sur le réseau de rejets.

### Système de fermeture / ouverture

Le système de fermeture/ouverture des chambres de traitement 5 permet de déplacer celles-ci et d'assurer une approche suffisante et un maintien en position pendant tout le cycle de traitement.

Ce système peut être mécanique, électrique, hydraulique ou pneumatique et est apte à assurer un déplacement lent des chambres de traitement 5 (pour éviter les égouttures et contraintes sur les pièces). Il compense l'inclinaison de la pièce 2 et permet de dégager suffisamment les demi-cellules de traitement 4A, 4B pour permettre le passage des pièces et de leur système de manipulation.

Les actionneurs du système doivent être guidés si leur section ou conception ne permet pas d'assurer un déplacement et un positionnement répétitifs. Des colonnes de guidage permettent alors d'assurer la répétitivité des mouvements. En cas d'utilisation de plusieurs actionneurs, les mouvements devront être parfaitement coordonnés.

Les chambres de traitement 5 peuvent être sécurisées en position ouverte par un brochage ou par un verrou. De plus, le système doit aussi permettre d'assurer le maintien des demi-cellules 4A, 4B en position durant les phases de traitement et de compenser l'éventuel effort de pression interne aux chambres de traitement 5 et celui du joint d'étanchéité 13.

Les positions ouverte et fermée des chambres de traitement 5 seront contrôlées par des capteurs de fin de course.

Le système de fermeture/ouverture prend en compte les éventuelles dilatations des chambres de traitement 5 et de leurs supports en respectant les contraintes de flèches.

### Système d'étanchéité

Le système d'étanchéité est un système qui garantit l'étanchéité entre la cellule de traitement 5 et la pièce à traiter 2. Le système d'étanchéité, logé dans la demi-cellule de traitement 4A, 4B, est en appui sur la pièce à traiter 2 afin de réaliser l'étanchéité.

L'étanchéité des chambres de traitement 5 est de préférence assurée par un joint 13 en matériau souple compatible avec les différents traitements définis dans l'AIPI (Airbus Process Instruction). Ce joint 13 doit résister aux produits contenus dans la chambre de traitement 5. Le joint 13 se pose à la périphérie de la soudure dans le sens longitudinal. Il est également en appui sur les parties d'oreilles 10B (voir ci-dessus) de part et d'autre de la soudure 16.

Ce joint 13 doit être capable d'assurer le rayon de courbure nécessaire à la jonction des cellules 4 tout en assurant l'étanchéité des chambres 5 avec la pièce 2. Il doit également être capable de compenser le rayon de courbure de la surface inférieure de la pièce ainsi que les flèches admissibles des chambres de traitement 5. Enfin, il sera choisi en fonction de son aptitude à minimiser les fuites de liquide ou d'air en cas de surfaces non planes en partie supérieure.

Les technologies de joint gonflable, ou de joint souple compatible avec et couplé à un joint gonflable, sont préférées pour cette application. Les efforts de ce type de joint sur les pièces à traiter 2 et les chambres de traitement 5 doivent être pris en compte.

### Cuves de stockage

Ces cuves 3A, 3B, 3C, etc. permettent le stockage et le chauffage des produits de traitement. Elles sont disposées à côté dans la station 1 mais, dans une fosse, à un niveau inférieur par rapport aux chambres de traitement 5 afin de permettre un retour gravitaire vers les cuves des fluides ayant été transférés successivement dans les chambres pour le traitement. Préférentiellement, la profondeur de cette fosse sera de l'ordre de 2,5 à 3,5 m, cette profondeur étant déterminée par l'accessibilité requise aux équipements, instruments et prises d'échantillons.

Les cuves 3A, 3B, 3C, etc. sont regroupées par fonction de traitement. Chaque ensemble de cuves comporte une enceinte pour le produit de traitement et deux enceintes pour les rinçages associés. Ces enceintes sont fermées par des couvercles qui permettent un accès pour la maintenance des équipements à l'intérieur des cuves ainsi que leur nettoyage.

Toutes les vannes automatiques d'apport ou de transfert entre les bains sont équipées d'une vanne manuelle d'isolement en amont. Les tronçons isolés doivent pouvoir être vidangés pour intervention en sécurité. De plus, les apports d'eau ou de transferts de bains sont contrôlés par un débitmètre.

Les apports d'eau peuvent également être effectués manuellement par le biais d'une vanne manuelle en parallèle de la vanne automatique.

Les ensembles de cuves de stockages 3A, 3B, 3C, etc. sont similaires en termes de conception et sont installés sur des rétentions indépendantes pour ne pas occasionner de mélange de produits en cas de fuite.

### Transfert de bains

Le transfert des bains entre les cuves de traitement 3A, 3B, 3C, etc. et les chambres de traitement 5 est assuré par un ensemble de tuyauteries 22, 23. Ce système de raccordement 22, 23 permet de transférer tous les besoins en alimentation aux chambres de traitement 5 de façon automatique. Il garantit un débit suffisant pour éviter des pertes thermiques de la pièce et assurer les temps de procédé.

Les tuyauteries sont réalisées en prenant en compte les contraintes de résistance mécanique, de supportage, des phénomènes de dilatation. Dans le cas des conduites horizontales, la prise en compte de la température de fonctionnement de l'installation peut rendre plus rationnel le supportage en continu des tuyauteries d'un diamètre inférieur à 50mm extérieur. Ce supportage continu peut être réalisé par exemple dans des cornières, profil en U ou semi-rond en matériaux métalliques ou en plastique thermodurcissable.

Une attention particulière doit être apportée à la phase de vidange des tuyauteries pour que celles-ci ne comportent pas de zones de rétention. De plus, ces tuyauteries doivent pouvoir être vidangées dans leur intégralité pour les besoins de la maintenance et ne devront pas comporter de liquides résiduels. Les points bas seront équipés de vannes de vidanges manuelles ou automatiques si ces points bas provoquent une pollution des étapes suivantes du procédé.

Les tuyauteries peuvent être calorifugées afin de limiter les pertes calorifiques lors des transferts de liquide.

Cet ensemble de tuyauteries peut être protégé des chocs par des protections mécaniques dans les zones de passage de personnel et d'engins de manutention. Les tuyauteries véhiculant des produits dangereux pour les opérateurs seront protégées par des masques ou protection pour empêcher les projections. Les raccordements à brides devront être protégés par une couverture souple anti-projection. Les projections éventuelles lors de rupture de tuyauteries seront canalisées vers les rétentions.

Les nourrices de distribution seront installées à proximité des cuves de stockage 3A, 3B, 3C, etc. pour réduire les longueurs de tuyauteries multiples ainsi que l'armoire électrique. Les nourrices d'entrée et de sortie permettent de raccorder les différentes cuves de préparation et stockage aux chambres de traitement 5. Ces nourrices comprennent toutes les vannes d'isolement provenant des cuves. Lors de la phase de remplissage des chambres de traitement 5, un jeu de vannes s'ouvre pour laisser passer le liquide. Lors de la phase de vidange, le même jeu de vannes s'ouvre pour permettre au liquide de retourner vers la cuve de stockage. Les nourrices sont conçues pour ne pas créer de rétention de liquide. Les pièces usinées seront préférées afin de garantir un collecteur sans zones de rétention.

### Utilisation et avantages de l'invention

Ce type de solution peut être utilisé dans différentes industries dans lesquelles un traitement de surface est nécessaire à l'élaboration du produit ou d'une partie du produit fini et quand ce traitement doit se faire localement sur la surface. Ce type de solution peut également être mis en œuvre lors d'opérations de maintenance ou de réparation (fuselage d'avion en service, carrosserie de voiture, etc.). Il permet par exemple de préparer une surface avant d'y déposer le promoteur d'adhérence nécessaire à la peinture. L'application étant étanche, les surfaces adjacentes et les opérateurs sont ainsi protégés. La dépression et l'étanchéité permettent alors un traitement sur une surface quelconque, avec une géométrie non plane et, dans certaines limites, non continue, par exemple une surface bombée ou une surface localement striée. Elle offre également l'avantage intéressant de pouvoir être mise en œuvre quelle que soit l'orientation de la surface à traiter. Pour finir la dépression n'assure pas uniquement l'étanchéité, elle contribue à l'application de la cellule de traitement sur la pièce. Une dépression de 100 mbar contribue pour une surface de 4 dm² à un effort de plaquage de 400 Newton.

### Liste des symboles de référence

1 Station de traitement local de surface
2 Pièce à traiter
3A, 3B, 3C, 3D Cuves de stockage
4A Demi-cellule supérieure
4B Demi-cellule inférieure
5 Chambre
6 Système de mise en dépression (et laveur de fumées)
7 Portique manipulateur
9 Perçage (« locating »)
10A Partie amovible d'oreille (pour éprouvette)
10B Oreille restante
11 Station de dépose
12 Vérin de positionnement
13 Joint d'étanchéité
14 Système (ou boîte) de raccordement
15 Electrode d'anodisation
16 Soudure
17 Vérin d'application des cellules
18 Ballon de régulation du vide
19 Conduite de mise sous vide
20 Ouverture de la demi-cellule
21 Aspiration d'air et sécheur d'air
22 Conduite d'alimentation en fluide de traitement (remplissage)
23 Conduite de vidange de fluide de traitement
24 Premier type de joint
25 Second type de joint
26 Alimentation électrique
27 Soudure FSW et bordures de la zone non revêtue

## Revendications

1. Station de traitement localisé de surface (1) d'une pièce industrielle à traiter (2) comprenant :
- au moins une chambre de traitement (5) formée d'une cellule ou de deux demi-cellules (4A, 4B), chaque cellule ou demi-cellule (4A, 4B) comportant des moyens de positionnement et étant adaptée pour délimiter un espace étanche entre les parois de ladite cellule ou demi-cellule (4A, 4B) et une partie ou face respective de la pièce à traiter (2), la cellule ou chaque demi-cellule (4A, 4B) comprenant une paroi présentant une ouverture (20) adaptée pour couvrir la partie ou face correspondante de la pièce à traiter (2), l'ouverture (20) de la cellule ou demi-cellule (4A, 4B) étant délimitée par un joint continu d'étanchéité (13) ;
- une pluralité de cuves de stockage (3A, 3B, 3C, 3D) aptes à contenir chacune un fluide de traitement ;
- un circuit d'alimentation et de vidange (22, 23) de la chambre de traitement (5) reliant chaque cuve de stockage (3A, 3B, 3C, 3D) à la chambre de traitement (5) pour alimenter la chambre de traitement (5) avec les fluides de traitement respectifs ;
**caractérisée en ce que** :
- la station de traitement comprend un système de mise en dépression (6) par rapport à la pression atmosphérique de la chambre de traitement (5) et du circuit d'alimentation et de vidange (22, 23) permettant l'alimentation, respectivement la vidange, de la chambre (5) grâce, lors de ladite mise en dépression, à l'aspiration de fluide de traitement à travers le circuit d'alimentation et de vidange (22, 23) depuis les cuves de stockage (3A, 3B, 3C, 3D) jusqu'à la chambre de traitement (5), respectivement grâce, lors de la mise à pression atmosphérique du circuit d'alimentation et de vidange (22, 23), au retour par gravité du fluide de traitement vers les cuves de stockage (3A, 3B, 3C, 3D), qui sont situées à un niveau plus bas que la chambre de traitement (5) ;
- l'espace étanche délimité entre les parois de ladite cellule ou demi-cellule (4A, 4B) et une partie ou face respective de la pièce à traiter (2) est assuré par un joint d'étanchéité (13) gonflé à l'air à une pression comprise entre 0 et 5 bar, de préférence entre 1 et 2 bar, une fois que les moyens de positionnement de la cellule ou de chaque demi-cellule ont positionné cette (ces) dernière(s) à quelques dixièmes de mm de la surface de la pièce à traiter.

2. Station de traitement localisé de surface (1) selon la revendication 1, **caractérisée en ce que** la cellule ou chaque demi-cellule (4A, 4B) est réalisée en un métal revêtu sur les surfaces en contact avec les fluides par un revêtement apte à résister à la corrosion des fluides et aux températures de fonctionnement ou est réalisée en matériaux synthétiques, de préférence en polypropylène ou PVDF ;

3. Station de traitement localisé de surface (1) selon la revendication 1, **caractérisée en ce que** le joint continu d'étanchéité (13) est un joint gonflable à lèvres de préférence réalisé en EPDM.

4. Station de traitement localisé de surface (1) selon l'une quelconque des revendications précédentes, **caractérisée en ce que** le système de mise en dépression (6) de la chambre (5) comprend au moins une pompe à vide, une vanne casse-vide pour la mesure et la régulation du vide et un pot tampon ou ballon de régulation du vide (18), le pot tampon (18) étant relié à la pompe à vide par un condenseur qui condense les vapeurs générées par la dépression.

5. Station de traitement localisé de surface (1) selon la revendication 4, **caractérisé en ce que** la pompe à vide est une pompe centrifuge à anneau liquide.

6. Station de traitement localisé de surface (1) selon l'une quelconque des revendications précédentes, **caractérisée en ce que** le circuit d'alimentation et de vidange (22, 23) comprend des conduites calorifugées.

7. Station de traitement localisé de surface (1) selon l'une quelconque des revendications précédentes, **caractérisée en ce que** la chambre de traitement (5) comprend des moyens d'agitation du fluide de traitement dans l'espace étanche.

8. Station de traitement localisé de surface (1) selon l'une quelconque des revendications précédentes, **caractérisée en ce que** la cellule ou chaque demi-cellule (4A, 4B) comprend une électrode pour un traitement électrochimique (15) de la pièce à traiter (2).

9. Station de traitement localisé de surface (1) selon l'une quelconque des revendications précédentes, **caractérisée en ce qu'**elle comprend un portique manipulateur (7) apte à transporter la pièce (2) d'un support de dépose d'une station précédente vers un support de dépose (11) de la station de traitement (1), grâce à un diamètre variable qui lui permet de s'approcher de la pièce (2) sans la toucher et à des ventouses qui permettent le contact et le maintien par dépression de la pièce (2) avec ledit support de dépose (11).

10. Station de traitement localisé de surface (1) selon l'une quelconque des revendications précédentes, **caractérisée en ce qu'**elle comprend une structure, permettant d'escamoter et de positionner la cellule ou les demi-cellules de traitement (4A, 4B), munie d'une pluralité de de vérins de positionnement (12) qui permettent de positionner la cellule ou les demi-cellules (4A, 4B) de chaque côté et à proximité de la pièce à traiter (2) et éventuellement des vérins d'application (17) de la cellule ou des demi-cellules (4A, 4B) sur la pièce à traiter (2) en vue de réaliser la chambre étanche (5), le cas échéant par prise en étau.

11. Station de traitement localisé de surface (1) selon l'une quelconque des revendications précédentes, **caractérisée en ce qu'**elle est conçue pour appliquer un traitement de surface localisé sur des pièces industrielles de grande dimension (2) présentant des excroissances appelées oreilles (10A, 10B) réalisées à chaque extrémité de soudure, lesdites oreilles (10A, 10B) étant centrées sur l'axe de soudure et permettant le départ et la fin de soudure, lesdites oreilles se présentant soit avec une partie amovible (10A) détachable et utilisable comme éprouvette, par exemple pour effectuer un contrôle non destructif, soit comme partie restante (10B) dans laquelle un perçage peut être effectué pour permettre une communication fluidique entre les demi-cellules (4A, 4B).

12. Station de traitement localisé de surface (1) selon la revendication 11, **caractérisée en ce que** l'étanchéité de la chambre de traitement (5) est assurée par le joint continu d'étanchéité (13) longitudinalement de chaque côté de la soudure et sur la partie restante (10B) des oreilles aux extrémités de la soudure.

13. Ligne de production de pièces industrielles comprenant une première station d'assemblage des pièces comprenant une étape de soudage, une seconde station de contrôle non destructif des soudures réalisées, une station de traitement localisé des pièces selon l'une quelconque des revendications précédentes et une station finale d'inspection des pièces traitées.

14. Procédé de traitement localisé de surface (1) d'une pièce industrielle à traiter (2) mettant en œuvre la station de traitement (1) selon l'une quelconque des revendications 4 à 12, **caractérisé par** les étapes suivantes :
- établissement d'un niveau de dépression dans le système de mise en dépression (6), à une valeur inférieure de maximum 500 mbar, de préférence 200 mbar et de préférence encore 100 mbar, à la pression atmosphérique ;
- ouverture des vannes et remplissage par aspiration du pot tampon ou ballon de régulation de vide (18) jusqu'à un niveau prédéterminé avec un fluide de traitement provenant d'une cuve de stockage (3A, 3B, 3C, 3D)
- mise en circulation par pompage du fluide de traitement provenant d'une cuve de stockage (3A, 3B, 3C, 3D) et remplissage de la chambre de traitement (5) ;
- traitement de la pièce à traiter (2) ;
- arrêt de la circulation du fluide de traitement ;
- arrêt de la mise en dépression, remise à la pression atmosphérique et vidange par gravité du fluide de traitement vers la cuve de stockage (3A, 3B, 3C, 3D).

15. Procédé selon la revendication 14, **caractérisé en ce qu'**il est répété pour les traitements avec différents fluides, éventuellement entrecoupés de rinçages, de manière à constituer un cycle de traitement.

16. Procédé selon la revendication 15, **caractérisé en ce qu'**en fin de cycle de traitement, les zones traitées de la pièce (2) sont séchées par de l'air séché et chauffé pendant environ 5 minutes.

17. Utilisation du procédé selon la revendication 14 ou 15, dans un processus de fabrication pour assurer une fonctionnalité ou un assemblage additionnel, ou encore lors d'une opération de maintenance ou de réparation d'une pièce déjà en usage.

## Patentansprüche

1. Station zur lokalen Oberflächenbehandlung (1) eines zu behandelnden industriellen Werkstücks (2), die Folgendes umfasst:
- mindestens eine Behandlungskammer (5), die aus einer Zelle oder zwei Halbzellen (4A, 4B) gefertigt ist, wobei jede Zelle oder Halbzelle (4A, 4B) Positionierungsmittel umfasst und darauf ausgelegt ist, um einen undurchlässigen Raum zwischen den Wänden der Zelle oder Halbzelle (4A, 4B) und einem jeweiligen Teil oder einer jeweiligen Seite (2) des zu behandelnden Werkstücks (2) zu begrenzen, wobei die Zelle oder jede Halbzelle (4A, 4B) eine Wand umfasst, die eine Öffnung (20) aufweist, die darauf ausgelegt ist, um den entsprechenden Teil oder die entsprechende Seite des zu behandelnden Werkstücks (2) abzudecken, wobei die Öffnung (20) der Zelle oder Halbzelle (4A, 4B) durch eine durchgehende Dichtung (13) begrenzt ist;
- eine Vielzahl von Lagerbehältern (3A, 3B, 3C, 3D), die darauf ausgelegt sind, um jeweils ein Behandlungsfluid zu enthalten;
- einen Kreislauf zur Versorgung und Entleerung (22, 23) der Behandlungskammer (5), der jeden Lagerbehälter (3A, 3B, 3C, 3D) mit der Behandlungskammer (5) verbindet, um die Behandlungskammer (5) mit den jeweiligen Behandlungsfluiden zu versorgen,
**dadurch gekennzeichnet, dass**:
- die Behandlungsstation ein System zur Erzeugung eines Unterdrucks (6) mit Bezug auf den atmosphärischen Druck der Behandlungskammer (5) und des Versorgungs- und Entleerungskreislaufs (22, 23) umfasst, das ermöglicht, dass die Kammer (5), bei der Erzeugung eines Unterdrucks, dank des Ansaugens des Behandlungsfluids über den Versorgungs- und Entleerungskreislauf (22, 23) von den Lagerbehältern (3A, 3B, 3C, 3D) bis zur Behandlungskammer (5) versorgt bzw., bei der Erzeugung eines atmosphärischen Drucks des Versorgungs- und Entleerungskreislaufs (22, 23), dank der Rückkehr durch Schwerkraft des Behandlungsfluids in die Lagerbehälter (3A, 3B, 3C, 3D), die sich auf einem niedrigeren Niveau als die Behandlungskammer (5) befinden, entleert wird;
- der wasserdichte Raum, der zwischen den Wänden der Zelle oder Halbzelle (4A, 4B) und einem jeweiligen Teil oder einer jeweiligen Seite (2) des zu behandelnden Werkstücks (2) begrenzt ist, ist durch eine Dichtung (13) gewährleistet, die mit Luft mit einem Druck im Bereich zwischen 0 und 5 bar, vorzugsweise zwischen 1 und 2 bar, aufgeblasen wird, nachdem die Mittel zur Positionierung der Zelle oder jeder Halbzelle diese Letzere(n) einige Zehntel Millimeter von der Oberfläche des zu behandelnden Werkstücks entfernt positioniert haben.

2. Station zur lokalen Oberflächenbehandlung (1) nach Anspruch 1, **dadurch gekennzeichnet, dass** die Zelle oder jede Halbzelle (4A, 4B) aus einem Metall, das auf die Oberflächen in Kontakt mit den Fluiden durch eine Beschichtung aufgetragen wird, die geeignet ist, der Korrosion der Fluide und den Betriebstemperaturen standzuhalten, oder aus synthetischen Materialien, vorzugsweise aus Polypropylen oder PVDF, hergestellt ist.

3. Station zur lokalen Oberflächenbehandlung (1) nach Anspruch 1, **dadurch gekennzeichnet, dass** die durchgehende Dichtung (13) eine aufblasbare Lippendichtung ist, die vorzugsweise aus EPDM hergestellt ist.

4. Station zur lokalen Oberflächenbehandlung (1) nach einem der vorhergehenden Ansprüche, **dadurch gekennzeichnet, dass** das System zur Erzeugung eines Unterdrucks (6) der Kammer (5) mindestens eine Vakuumpumpe, ein Druckausgleichsventil zur Messung und Regulierung des Vakuums und einen Dichtungstopf oder Ballon zur Regulierung des Vakuums (18) umfasst, wobei der Dichtungstopf (18) mit der Vakuumpumpe durch einen Kondensator verbunden ist, der die Dämpfe kondensiert, die vom Unterdruck erzeugt werden.

5. Station zur lokalen Oberflächenbehandlung (1) nach Anspruch 4, **dadurch gekennzeichnet, dass** die Vakuumpumpe eine Flüssigkeitsring-Zentrifugalpumpe ist.

6. Station zur lokalen Oberflächenbehandlung (1) nach einem der vorhergehenden Ansprüche, **dadurch gekennzeichnet, dass** der Versorgungs- und Entleerungskreislauf (22, 23) wärmeisolierte Leitungen umfasst.

7. Station zur lokalen Oberflächenbehandlung (1) nach einem der vorhergehenden Ansprüche, **dadurch gekennzeichnet, dass** die Behandlungskammer (5) Mittel zum Rühren des Behandlungsfluids im undurchlässigen Raum umfasst.

8. Station zur lokalen Oberflächenbehandlung (1) nach einem der vorhergehenden Ansprüche, **dadurch gekennzeichnet, dass** die Zelle oder jede Halbzelle (4A, 4B) eine Elektrode für eine elektrochemische Behandlung (15) des zu behandelnden Werkstücks (2) umfasst.

9. Station zur lokalen Oberflächenbehandlung (1) nach einem der vorhergehenden Ansprüche, **dadurch gekennzeichnet, dass** sie einen Betätigungs-Rahmenträger (7), der darauf ausgelegt ist, um das Werkstück (2) von einem Ablageträger einer vorhergehenden Station hin zu einem Ablageträger (11) der Behandlungsstation (1) dank eines variablen Durchmessers, der dem Rahmenträger ermöglicht, sich dem Werkstück (2) zu nähern, ohne es zu berühren, zu transportieren, und Saugnäpfen umfasst, die ermöglichen, dass das Werkstück (2) mit dem Ablageträger in Kontakt kommt und mittels Unterdruck in Position bleibt.

10. Station zur lokalen Oberflächenbehandlung (1) nach einem der vorhergehenden Ansprüche, **dadurch gekennzeichnet, dass** sie eine Struktur umfasst, die ermöglicht, die Behandlungszelle oder -halbzellen (4A, 4B) einzufahren und zu positionieren, und die mit einer Vielzahl von Positionierungszylindern (12) ausgestattet ist, die ermöglichen, die Zelle oder die Halbzellen (4A, 4B) auf jeder Seite und in der Nähe des zu behandelnden Werkstücks (2) zu positionieren, und die eventuell mit Zylindern (17) zum Anbringen der Zelle oder Halbzellen (4A, 4B) an dem zu behandelnden Werkstück (2) ausgestattet ist, um eine wasserdichte Kammer (5), gegebenenfalls durch Klemmen, herzustellen.

11. Station zur lokalen Oberflächenbehandlung (1) nach einem der vorhergehenden Ansprüche, **dadurch gekennzeichnet, dass** sie darauf ausgelegt ist, um eine lokale Oberflächenbehandlung auf industriellen Werkstücken mit großen Abmessungen (2) durchzuführen, die als "Ohren" bezeichnete Auswölbungen (10A, 10B) aufweisen, die bei jeder Schweißnahtende durchgeführt werden, wobei die Ohren (10A, 10B) auf der Schweißachse zentriert sind und den Beginn und das Ende des Schweißens ermöglichen, wobei die Ohren entweder einen entfernbaren Teil (10A) aufweisen, der abnehmbar ist und als Reagenzglas verwendet werden kann, z. B. um eine zerstörungsfreie Kontrolle durchzuführen, oder ein restlicher Teil (10B) ist, in dem eine Bohrung durchgeführt werden kann, um eine fluidische Kommunikation zwischen den Halbzellen (4A, 4B) zu ermöglichen.

12. Station zur lokalen Oberflächenbehandlung (1) nach Anspruch 11, **dadurch gekennzeichnet, dass** die Dichtheit der Behandlungskammer (5) durch die durchgehende Dichtung (13) längs auf jeder Seite der Schweißnaht und auf dem restlichen Teil (10B) der Ohren an den Enden der Schweißnaht gewährleistet ist.

13. Produktionslinie von industriellen Werkstücken, umfassend eine erste Station zum Zusammenbau der Werkstücke, die einen Schritt des Schweißens umfasst, eine zweite Station zur zerstörungsfreien Kontrolle der durchgeführten Schweißnähte, eine Station zur lokalen Behandlung der Werkstücke nach einem der vorhergehenden Ansprüche und eine abschließende Station zur Inspektion der behandelten Werkstücke.

14. Verfahren zur lokalen Oberflächenbehandlung (1) eines zu behandelnden industriellen Werkstücks (2), das die Behandlungsstation (1) nach einem der Ansprüche 4 bis 12 anwendet, und durch die folgenden Schritte gekennzeichnet ist:
- Einstellen eines Niveaus des Unterdrucks im System zum Erzeugen eines Unterdrucks (6) auf einen Wert, der höchstens 500 mbar, vorzugsweise 200 mbar und noch bevorzugter 100 mbar unter dem atmosphärischen Druck liegt;
- Öffnen der Ventile und Füllen durch Ansaugen des Dichtungstopfs oder Ballons zur Regulierung des Vakuums (18) bis zu einem vorbestimmten Niveau mit einem Behandlungsfluid, das aus einem Lagerbehälter (3A, 3B, 3C, 3D) kommt;
- In-Umlauf-Bringen durch Pumpen des Behandlungsfluids, das aus einem Lagerbehälter (3A, 3B, 3C, 3D) kommt, und Füllen der Behandlungskammer (5);
- Behandeln des zu behandelnden Werkstücks (2);
- Umlaufstopp des Behandlungsfluids;
- Abbrechen des Erzeugens eines Unterdrucks, Rückstellen auf den atmosphärischen Druck und Entleeren durch die Schwerkraft des Behandlungsfluids in den Lagerbehälter (3A, 3B, 3C, 3D).

15. Verfahren nach Anspruch 14, **dadurch gekennzeichnet, dass** es für die Behandlungen mit verschiedenen Fluiden wiederholt, und eventuell durch Spülungen unterbrochen wird, um einen Behandlungszyklus zu bilden.

16. Verfahren nach Anspruch 15, **dadurch gekennzeichnet, dass** am Ende des Behandlungszyklus die behandelten Bereiche des Werkstücks (2) durch Luft, die während ungefähr 5 Minuten getrocknet und erhitzt wurde, getrocknet werden.

17. Verwendung des Verfahrens nach Anspruch 14 oder 15 in einem Herstellungsprozess, der dazu bestimmt ist, eine Funktionalität oder eine zusätzliche Montage zu gewährleisten, oder auch während eines Wartungs- oder Reparaturbetriebs eines Werkstücks, das bereits in Verwendung ist.

## Claims

1. A station for localized surface treatment (1) of an industrial workpiece to be treated (2) comprising:
- at least one treatment chamber (5) formed by a cell or two half-cells (4A, 4B), each cell or half-cell (4A, 4B) including positioning means and being suitable for delimiting a tight space between the walls of said cell or half-cell (4A, 4B) and the respective portion or face of the workpiece to be treated (2), the cell or each half-cell (4A, 4B) comprising a wall having an opening (20) suitable for covering the corresponding portion or face of the workpiece to be treated (2), the opening (20) of the cell or half-cell (4A, 4B) being delimited by a continuous sealing gasket (13);
- a plurality of storage vats (3A, 3B, 3C, 3D) each able to contain a treatment fluid;
- a supply and emptying circuit (22, 23) of the treatment chamber (5) connecting each storage vat (3A, 3B, 3C, 3D) to the treatment chamber (5) so as to supply the treatment chamber (5) with the respective treatment fluids;
**characterized in that**:
- the treatment station comprises a system (6) for decreasing pressure with respect to the atmospheric pressure of the treatment chamber (5) and the supply and emptying circuit (22, 23) allowing the supply, respectively the emptying, of the chamber (5) owing, during said pressure decrease, to the suction of treatment fluid through the supply and emptying circuit (22, 23) from the storage vats (3A, 3B, 3C, 3D) to the treatment chamber (5), respectively, when the supply and emptying circuit (22, 23) is set to atmospheric pressure, owing to the return by gravity of the treatment fluid to the storage vats (3A, 3B, 3C, 3D), which are located at a lower level than the treatment chamber (5);
- the tight space delimited between the walls of said cell or half-cell (4A, 4B) and a respective portion or face of the workpiece to be treated (2) is ensured by a sealing gasket (13) inflated with air at a pressure of between 0 and 5 bars, preferably between 1 and 2 bars, once the means for positioning the cell or each half-cell have positioned the latter at several tenths of a mm from the surface of the workpiece to be treated.

2. The station for localized surface treatment (1) according to claim 1, **characterized in that** the cell or each half-cell (4A, 4B) is made from a metal coated on the surfaces in contact with the fluids by means of a coating able to withstand the corrosion of the fluids and the operating temperatures or is made from synthetic materials, preferably polypropylene or PVDF.

3. The station for localized surface treatment (1) according to claim 1, **characterized in that** the continuous sealing gasket (13) is an inflatable lip seal preferably made from EPDM.

4. The station for localized surface treatment (1) according to any one of the preceding claims, **characterized in that** the pressure-decrease system (6) of the chamber (5) comprises at least one vacuum pump, a vacuum-breaker valve for measuring and regulating the vacuum and a seal pot or vacuum-regulating balloon (18), the seal pot (18) being connected to the vacuum pump by a condenser that condenses the vapors generated by the pressure decrease.

5. The station for localized surface treatment (1) according to claim 4, **characterized in that** the vacuum pump is a liquid-ring centrifugal pump.

6. The station for localized surface treatment (1) according to any one of the preceding claims, **characterized in that** the supply and emptying circuit (22, 23) comprises thermally insulated pipes.

7. The station for localized surface treatment (1) according to any one of the preceding claims, **characterized in that** the treatment chamber (5) comprises means for agitating the treatment fluid in the tight space.

8. The station for localized surface treatment (1) according to any one of the preceding claims, **characterized in that** the cell or each half-cell (4A, 4B) comprises an electrode for an electrochemical treatment (15) of the workpiece to be treated (2).

9. The station for localized surface treatment (1) according to any one of the preceding claims, **characterized in that** it comprises a handling gantry (7) suitable for transporting the workpiece (2) from a depositing carrier of a previous station to a depositing carrier (11) of the treatment station (1), owing to a variable diameter that allows it to approach the workpiece (2) without touching it, and suction devices that allow the contact and holding by pressure decrease of the workpiece (2) with said depositing carrier (11).

10. The station for localized surface treatment (1) according to any one of the preceding claims, **characterized in that** it comprises a structure which makes it it possible to retract and position the treatment cell or half-cells (4A, 4B), and which is provided with a plurality of positioning jacks (12) that make it possible to position the cell or the half-cells (4A, 4B) on each side of and near the workpiece to be treated (2) and optionally jacks (17) for placing the cell or half-cells (4A, 4B) on the workpiece to be treated (2) so as to produce the tight chamber (5), if applicable by holding it in a vise.

11. The station for localized surface treatment (1) according to any one of the preceding claims, **characterized in that** it is designed to apply a localized surface treatment on large industrial workpieces (2) having protuberances called lugs (10A, 10B) made at each end of the weld, said lugs (10A, 10B) being centered on the axis of the weld and allowing the beginning and end of welding, said lugs having either a removable part (10A) that is detachable and usable as test tube, for example to perform a nondestructive test, or as remaining part (10B) which may be drilled to allow a fluid communication between the half-cells (4A, 4B).

12. The station for localized surface treatment (1) according to claim 11, **characterized in that** the tightness of the treatment chamber (5) is ensured by the continuous sealing gasket (13) longitudinally on each side of the weld and on the remaining part (10B) of the lugs at the ends of the weld.

13. A production line for industrial workpieces comprising a first assembly station for the workpieces comprising a welding step, a second nondestructive testing station for the produced welds, a station for localized treatment of the workpieces according to any one of the preceding claims and a final inspection station for the treated workpieces.

14. A method for localized surface treatment (1) of an industrial workpiece to be treated (2) using the treatment station (1) according to any one of claims 4 to 12, **characterized by** the following steps:
- setting a pressure-decrease level in the pressure-decrease system (6), at a value that is at most 500 mbar, preferably 200 mbar and still more preferably 100 mbar lower than the atmospheric pressure;
- opening the valves and filling, by suction, the seal pot or vacuum-regulating balloon (18) to a predetermined level with a treatment fluid coming from a storage vat (3A, 3B, 3C, 3D);
- circulating, by pumping, the treatment fluid coming from a storage vat (3A, 3B, 3C, 3D) and filling the treatment chamber (5);
- treating the workpiece to be treated (2);
- stopping the circulation of the treatment fluid;
- stopping the pressure decrease, setting back to atmospheric pressure and emptying, by gravity, the treatment fluid to the storage vat (3A, 3B, 3C, 3D).

15. The method according to claim 14, **characterized in that** it is repeated for the treatments with different fluids, optionally intercut by rinsing, so as to form a treatment cycle.

16. The method according to claim 15, **characterized in that** at the end of a treatment cycle, the treated zones of the workpiece (2) are dried by dried and heated air for about 5 minutes.

17. A use of the method according to claim 14 or 15, in a manufacturing process to ensure a functionality or an additional assembly, or during a maintenance or repair operation of a workpiece that is already in use.
